# FASCICULE DE BREVET EUROPEEN

(11) **EP 0 077 731 B1**
(45) Date de publication et mention de la délivrance du brevet: **08.08.1984**
(21) Numéro de dépôt: 82401900.4
(22) Date de dépôt: 15.10.1982
(51) Int. Cl.: H04B 7/26, H01Q 3/02

(54) **Installation de télécommande du pointage d'une antenne réceptrice**
Fernsteuerungsanlage zur Orientierung einer Empfangantenne
Remote control positioning device for a receiving antenna

(30) Priorité: 19.10.1981 FR 8119604
(43) Date de publication de la demande: 27.04.1983
(73) Titulaire: Etablissement Public Télédiffusion de France, 75015 Paris (FR)
(72) Inventeur: Cazals, Alain, F-31300 Toulouse (FR)
(74) Mandataire: Cabinet Martinet & Lapoux

## Description

La présente invention concerne une installation de télécommande du pointage d'une antenne réceptrice à partir du lieu d'une antenne émettrice. L'antenne réceptrice peut être mise en rotation par des moyens moteurs autour de la première et/ou de la seconde directions prédéterminées qui sont celles des sites et des azimuts.

Il est connu que, pour pointer une antenne réceptrice sur la ligne de site, entre cell-ci et une antenne émettrice montée généralement à bord d'un véhicule, un opérateur est nécessaire pour commander in situ les organes électromécaniques de positionnement de l'antenne réceptrice. Ce premier opérateur est en relation téléphonique avec un deuxième opérateur à bord du céhi- cule, afin d'échanger les informations concernant la situation géographique de l'antenne émettrice et les positionnements en direction (ou azimut) et en hauteur (ou site) de l'antenne réceptrice. En fonction des résultats de mesure de gain, c'est-à-dire de puissance captée par l'antenne réceptrice, le premier opérateur positionnera l'antenne réceptrice afin qu'elle reçoive la puissance captée maximale correspondant au gain optimum. La liaison radio-électrique établie entre les deux antennes est alors propre à l'exploitation.

Une telle procédure de pointage nécessite par conséquent la présence du premier opérateur et corollairement des frais supplémentaires de transport lorsque l'antenne réceptrice est en un lieu isolé, difficillement accessible.

L'invention a donc pour but de supprimer la présence du premier opérateur pour réaliser le pointage de l'antenne réceptrice.

A cette fin, la présente invention a pour objet une installation de télécommande du pointage d'une antenne réceptrice à partir du lieu d'une antenne émettrice, l'antenne réceptrice tournant autour d'une première direction prédéterminée sous la commande de premiers moyens moteurs, est caractérisée en ce qu'ell comprend:
- des premiers moyens sis à l'antenne émettrice pour élaborer et transmettre un premier angle de rotation et des premières directives d'avance des premiers moyens moteurs à travers une liaison numérique aller;
- des premiers moyens sis à l'antenne réceptrice pour recevoir le premier angle de rotation et les premières directives à travers la liaison aller et pour commander par les premiers moyens moteurs la rotation de l'antenne réceptrice jusqu'au pointage selon ledit premier angle;
- des seconds moyens sis à l'antenne réceptrice pour transmettre à travers une liaison numérique retour, le gain de puissance déli vré par les organes de commande automati que de gain existants dans une voie de ré ception de l'antenne réceptrice, et
- des seconds moyens sis à l'antenne émet trice pour recevoir à travers la liaison retour et visualiser le gain de puissance.

En général, l'antenne réceptrice tourne non seulement autour d'une première direction correspondant à l'axe des sites par exemple, mais également autour d'une seconde direction correspondant à l'axe des azimuts, sous la commande de seconds moyens moteurs. Dans ce cas, le positionnement de l'antenne se fait séparément en site et en azimut, afin d'optimiser le gain selon les deux paramètres. Les premiers moyens de transmission peuvent transmettre vers les premiers moyens de réception à travers la liaison aller soit un premier angle de rotation et des premières directives d'avance des premiers moyens moteurs, soit un second angle de rotation et des premières directives d'avance des seconds moyens moteurs dès que les seconds moyens de réception ont reçu soit une information de »fin de pointage« suivant le premier angle de rotation qui est délivré par des premiers moyens de détection du premier angle de rotation, soit une information »de fin de pointage« suivant le second angle de rotation qui est délivrée par des seconds moyens de détection du second angle de rotation, laquelle information de »fin de pointage« est transmise par les seconds moyens d'émission à travers la liaison retour.

De préférence, l'invention comporte des moyens pour pointer automatiquement l'antenne réceptrice selon un procédé d'optimisation automatique de gain de puissance reçue à partir d'un angle de rotation initial Sₒ. Cette procédure comprend les étapes suivantes:
a) l'antenne réceptrice est pointée approximativement sur l'antenne émettrice à partir de relevé topographique par l'opérateur, audit angle de rotation initial Sₒ correspondant à un gain Go;
b) l'antenne réceptrice est pointée à un angle et le gain Gᵢ correspondant est mémorisé ΔS est défini telle que G, = kGₒ où k est un nombre prédéterminé supérieur à l'unité;
c) l'antenne réceptrice est pointée pas-à-pas par variation de l'angle de Si à une valeur S₂ symétrique de Si par rapport à l'optimum Sₘ telle que pour la valeur S₂, le gain soit égal à la valeur mémorisée Gi ; et
d) l'antenne réceptrice est pointée à l'angle Sₘ correspondant au gain minimal G,,, tel que:

De tels moyens d'optimisation automatique de gain augmentent la rapidité du pointage et les erreurs involontaires de l'opérateur.

Selon un autre aspect de l'invention, la liaison de transmission numérique bilatérale permet de relier facilement les organes du côté de l'antenne émettrice aux organes du côté de l'antenne réceptrice quel que soit l'endroit où se trouve l'antenne émettrice. Cette liaison est de préférence une liaison radiotéléphonique terminée par des modems (modulateurs - démodulateurs) à canaux télégraphiques dans lesquels les données numériques sont transmises par déplacement de fréquence.

D'autres avantages de la présente invention apparaîtront plus clairement à la lecture de la description qui suit de plusieurs modes de réalisation en référence aux dessins annexés correspondants, dans lesquels:
la fig. 2 est un bloc-diagramme schématique de l'installation selon l'invention;
la fig. est un bloc-diagramme détaillé des circuits d'émission et de réception de l'installation, du côté de l'antenne émettrice;
la fig. est un bloc-diagramme détaillé des circuits d'émission et de réception de l'installation, du côté de l'antenne réceptrice;
la fig. 4 est un bloc-diagramme schématique d'un système d'asservissement en site ou en azimut de l'antenne réceptrice; et
la fig. est un diagramme pour expliquer la procédure de pointage automatique par optimisation du gain de puissance reçue.

Le mode de réalisation décrit ci-après concerne la télécommande de pointage de l'antenne réceptrice d'un relais hertzien à partir de l'antenne émettrice qui est à bord d'un véhicule de radiodiffusion et qui est en visibilité directe avec l'antenne réceptrice. Souvent le relais hertzien est implanté en un lieu isolé, difficilement accessible. A titre d'exemple, certaines caractéristiques numériques seront précisées au fur et à mesure de la description.

Avant de décrire l'installation de télécommande, objet de l'invention, on rappelle brièvement les caractéristiques techniques d'une tourelle connue supportant l'antenne réceptrice, en se référant à la fig. 1. Cette tourelle est du genre de celle qui supporte un radar ou une antenne réceptrice recevant des signaux d'un satellite.

La tourelle peut être mue en rotation en site et en azimut. Elle comporte un mât vertical qui tourne autour d'un axe vertical 10A au moyen d'un premier motoréducteur de puissance 11 A et balaie tout l'horizon de 0 à 360°. A l'extrémité supérieure de ce mât est monté à rotation autour d'un axe horizontal 10S un plateau 12 qui supporte l'antenne réceptrice 1. Par rapport à l'horizontale, l'antenne peut pivoter en site dans un secteur de 80° au moyen d'un second motoréducteur de puissance 11 S. Chaque motoréducteur est associé à un génératrice tachymétrique pour former en système d'asservissement comme on le verra dans la suite.

Parmi les nombreux dispositifs mécaniques et électriques que comporte la tourelle, différentes commandes manuelles permettant d'orienter approximativement l'antenne réceptrice. Les deux paramètres de positionnement de l'antenne réceptrice sont indiqués au moyen de deux potentiomètres à piste circulaire et balai capteur 13S, 13A, au droit des axes de site 10S et d'azimut 10A. Les positionnements des balais capteurs sont référés à deux axes de référence et, par rapport à ces derniers, les débattements de l'antenne 1 en azimut et en site sont de ± 190° et ± 40'. La sensibilité des déplacements est du dizième de degré et leur précision meilleure que trois dizièmes de degré.

Comme montré schématiquement à la fig. 1, l'installation de télécommande selon l'invention est scindée en deux parties. Une première partie est à bord du véhicule associé à l'antenne émettrice 2. La seconde partie est implantée dans le relais hertzien. Chacune de ces parties comprend un circuit d'émission 3, 4, et un circuit de réception 5, 6, respectivement. La liaison entre les circuits 3 et 6 d'une part et entre les circuits 4 et 5 d'autre part es réalisée par un support de transmission numérique bidirectionnelle établie en tout lieu par le véhicule. Le support de transmission est une liaison téléphonique dont les extrémités, côté véhicule et côté relais hertzien, sont désservies par des modems, 30-50 et 60-40. De préférence cette liaison téléphonique est une liaison radiotéléphonique classique fonctionnant soit dans la bande de 75 MHz, soit dans celle des 400 MHz. Le circuit d'émission 3 transmet donc des messages vers le circuit de réception 6 à travers des modulateurs 30, un multiplexeur de voies télégraphiques 31 et la partie émettrice 73 du radiotéléphone du côté du véhicule, puis à travers la partie réceptrice 76 du radiotéléphone du côté relais hertzien et des démodulateurs 60. Réciproquement, le circuit d'émission 4 du côté du relais hertzien transmet des messages vers le circuit de réception 5 à travers des modulateurs 40, un multiplexeur de voies télégraphiques 41 et la partie émettrice 74 du radiotéléphone du côté relais hertzien, puis à travers la partie réceptrice 75 du radiotéléphone du côté du véhicule et des démodulateurs 50.

Les données traitées numériquement dans les circuits 3 à 6 sont transmises dans la liaison 7 après une modulation série bivalente obtenue par déplacement de fréquence dans les modems 30-50 et 40-60. Ces modems sont conformes aux recommandations et avis du C. C. I. T. T. Selon l'invention, deux canaux télégraphiques Ci et C₂ sont affectés pour transmettre les données selon la direction aller de 3 vers 6 et trois canaux télégraphiques c₃, c₄ et c₅ sont affectés pour transmettre les données selon la direction retour de 4 vers 5. Les fréquences nominales de ces canaux seront indiqués ci-après entre paran- thèses, respectivement pour le niveau logique bas 0 et le niveau logique haut 1.

Les significations des données affectées à ces canaux sont précisées ci-après en référence aux abréviations des fig. 1 à 3.

Selon la direction aller, les canaux Ci (2100 Hz; 3000 Hz) et C₂ (800 Hz; 1200 Hz) convoient des mots de 16 bits respectivement entre le modulateur 30, et le démodulateur 60, et entre le modulateur 30₂ et le démodulateur 60₂. Les données transmises selon la direction aller sont destinées aux instructions de télécommande du déplacement de la tourelle.

Le premier canal Ci comporte un mot de 12 bits qui est représentatif de valeur de l'azimut A ou du site S sur lequel doit être positionnée l'antenne réceptrice 1. Un treizième bit dit de sélection SEL est au niveau 0 ou au niveau 1 selon que le mot est relatif au site ou à l'azimut. Deux autres bits forment l'adresse de l'antenne réceptrice AAR à laquelle le message est destiné. Le bit signifiant dans le mot de 12 bits indique le signe par rapport à l'axe de référence respectif. Ainsi la valeur absolue de l'azimut est un mot de 11 bits et peut varier entre 000,°0 et 204,°7 et celle du site est un mot de 9 bits et peut varier entre 00°,0 et 51°,1.

Le second canal de 16 bits C₂ comprend un mot décomposable en un mot de directives à deux bits relatif à la commande du fonctionnement de la tourelle, un second mot inhérent à certaines caractéristiques de la liaison de radiodiffusion entre les antennes 2 et 1, et un troisième mot de 2 bits contenant l'adresse de l'antenne réceptrice AAR à laquelle est destiné le message.

Le premier bit M/A du mot de commande commande la marche ou l'arrêt de la tourelle. Plus précisément, il commande la mise sous alimentation par le secteur des motoréducteurs 11S et 11A à travers deux interrupteurs 14S et 14A, respectivement (fig. 3 et 4). Le deuxième bit AUT du mot de commande ordonne le pointage automatique de la tourelle, en site et azimut selon le procédé décrit précédemment.

Le second mot du canal C₂ comprend, entre autres, un champ dit d'exploitation EXP, un champ dit de mesure MES et un champ dit de demande de lecture de caractéristiques DLEC.

Chaque champ EXP ou MES est occupé par une adresse qui est relative à une bande à haute fréquence déterminée dans laquelle peuvent être transmis des signaux exploitables en radiodiffusion. On supposera que le nombre n de ces bandes à haute fréquence sont au nombre de deux, HF₁ et HF₂, et ont les adresses EXP, et EXP₂ en mode d'exploitation et MES, et MES₂ en mode de mesure. Des mesures de niveau de signal et de bruit dans de telles bandes à haute fréquence permettent de sélectionner celle qui présente, au niveau de l'antenne réceptrice, la meilleure qualité pour l'exploitation. Comme montré à la fig. 3, dans la partie réceptrice du relais hertzien les voies HF, et HF₂ aboutissent à un commutateur à deux positions 15 qui sélectionne le signal utilisable, en phase d'exploitation, lors de l'émission du signal vidéo composite par l'antenne émettrice 2. Deux autres interrupteurs 16, et 16₂ sont insérés sur des voies de dérivations des voies HF₁ et HF₂. Chaque interrupteur 16₁, 16₂ est fermé pour l'accès à des appareils de mesure tels qu'un détecteur de niveau du signal basse-fréquence 17₁, 17₂ et un détecteur du niveau de bruit vidéo 18₁, 18₂ sur la voie respective HF₁, HF₂. Etant donné que l'on a supposé un nombre de voies à haute fréquence égal à deux, chaque champ d'information EXP et MES comprend un bit, par exemple au niveau 1 pour adresser la première voie HF, et au niveau 0 pour adresser la seconde voie HF₂.

Le champ de demande de lecture de caractéristiques DLEC est coupé par une adresse de lecture désignant l'un des organes d'enregistrement du circuit d'émission 4 (fig. 3), tel qu'une mémoire 42s ou 42a du circuit d'émission 4, qui mémorise la valeur instantanée du site s ou de l'azimut a de la tourelle au cours d'une opération de pointage, ou tel qu'un détecteur 17₁, 18₁, 17₂ ou 18₂ qui évalue la valeur instantanée du niveau basse-fréquence nbf₁, nbf₂ ou bruit vidéo nvᵢ, nv₂. Tant qu'une telle adresse DLEC est présente dans le canal C₂, ladite valeur instantanée sera transmise vers le circuit de réception 5 du côté de l'antenne émettrice 2.

Selon la direction retour 4 vers 5, les canaux c₃ (2100 Hz; 3000 Hz), c₄ (800 Hz; 1200 Hz) et c₅ (300 Hz; 600 Hz) convoient des mots de 16 bits respectivement entre le modulateur 40₃ et le démodulateur 50₃, entre le modulateur 40₄ et le démodulateur 50₄ et entre le modulateur 40₅ et le démodulateur 50₅. Les données transmises par les trois canaux c₃, c₄ et c₅ sont destinées à indiquer à l'opérateur se trouvant dans le véhicule, l'état de fonctionnement de la tourelle et les résultats des mesures en vue de suivi de la procédure de pointage.

Le troisième canal c₃ comporte n mots de 8 bits indiquant le gain instantané de chacune des voies à haute fréquence, soit 2 mots g₁ et g₂ relatifs aux voies HF₁ et HF₂ selon la réalisation illustrée. Chaque gain est inversement proportionnel à la valeur de la puissance captée par l'antenne réceptrice 1. Les gains g₁ et g₂ sont transmis vers deux convertisseurs analogiques-numériques 431, 432 depuis deux circuits de commande automatique de gain (CAG) 19₁ et 19₂ insérés sur les voies HF, et HF₂, comme montré à la fig. 3.

Comme il est connu, un circuit de commande de gain automatique est généralement inséré entre un préamplificateur, en aval du mélangeur de la partie réceptrice, et un correcteur de la distorsion de phase. Le circuit de commande automatique de gain détecte la tension de sortie de plusieurs amplificateurs en série 190₁, 190₂ et la compare à une tension de référence. La tension de correction résultant de la différence de ces deux tensions asservit les amplificateurs et est représentative du gain de puissance g.

Les valeurs g, et g₂ sont transmises en permanence dans le canal c₃ afin que l'opérateur pointe convenablement l'antenne réceptrice sur l'antenne émettrice par une procédure de minimisation des valeurs g₁ et g₂ et donc de maximisation des puissances captées.

Le quatrième canal c₄ est composé, entre autres, d'un mot d'état de la tourelle à 4 bits et d'un second mot d'état des voies à haute fréquence. Ces mots sont émis en permanence par le circuit d'émission.

Le premier de ces derniers mots est composé d'un bit marche/arrêt, m/a, de deux bits dits de validation en site et en azimut, vs et va, et d'un bit dit de pointage automatique aut. Le premier bit m/a a la même signification que le bit M/A du canal C₂ et indique la mise sous tension ou non des organes électriques de commande de la tourelle, tels que les motoréducteurs 11S et 11A. L'état d'un bit de validation vs, va signale à l'opérateur que la tourelle tourne autour de l'axe des sites 10S ou des azimuts 10A pendant une opération de pointage afin d'inhiber toute émission d'une valeur de site S ou d'azimut A par le circuit d'émission 3 tant que la tourelle n'est pas stabilisée. Si vs ou va est égal à zéro, l'opérateur pourra procéder à l'envoi de nouveaux mots S ou A pour affiner le pointage. Le dernier bit aut indique si la tourelle est en phase de pointage automatique ou non.

Le second mot du canal c₄ comprend un champ dit d'exploitation exp et un champ dit de mesure mes qui contiennent respectivement l'une des adresses expi et exp₂ et l'une des adresses mes₁ et meS₂ relatives aux voies à haute-fréquence HF₁ et HF₂, tout comme le champ EXP et MES du canal C₂. Les contenus de ces champs renseignent l'opérateur de l'état des voies HF, et HF₂ préalablement à une phase d'exploitation ou de mesure afin de commander convenablement les interrupteurs 15 et 16 à travers le canal C₂.

Le cinquième canal c₅ contient, selon la réalisation illustrée, un mot de caractéristique instantanée MC requis par l'opérateur, en correspondance avec l'adresse de l'organe d'enregistrement contenu dans le mot de demande de lecture DLEC du canal C₂. Le mot MC peut être donc égal à s, a, nbf₁, nbf₂, nv₁ ou nv₂.

On notera que les mots contenus dans les canaux c₃ et c₄ sont émis cycliquement en permanence afin que l'opérateur surveille le fonctionnement de la tourelle et les mesures et que le mot contenu dans le canal c₅ est émis cycliquement tant qu'un mot d'adresse DLEC n'a pas été effacé dans le circuit de réception 6. Par contre, selon la présente variante, les mots de canaux C₂ et c₃ sont émis à la demande par l'opérateur. La vitesse de transmission dans ces cinq cannaux peut être uniforme et égale à 50 bauds. Des vitesses supérieures peuvent être envisagées, par exemple égales à 200 bauds.

En se reportant à la fig. 2, on voit que la partie de l'installation de télécommande du côté du véhicule est organisée autour d'un pupitre de commande. Celui-ci comprend un clavier de fonctions 32 associé à un dispositif d'affichage 33 qui visualise les données initiales à transmettre, et un dispositif d'affichage 52 qui visualise les données transmises par le circuit d'émission 4.

Le dispositif d'affichage 33 du circuit d'émission 3 présente deux afficheurs à segments 33S et 33A des valeurs décimales de site S et d'azimut A, au moins cinq voyants 330 à 334 dont les illuminations correspondent respectivement aux états de bits M/A, AUT, EXP, MES et à l'adresse AAR, et un afficheur à segments 33D qui, après décodage du mot DLEC, visualise en clair les valeurs de positions ou de niveaux acheminées par l'un des mots s, a, nbf et nv. Dans le circuit d'émission 3, deux bus 320 et 321 à 16 fils transitent respectivement les données des canaux C₁ et C₂ du clavier 32 vers les afficheurs 33S et 33A et un registre tampon 34 à 16 étages et vers les afficheurs 330 à 334 et 33D et un second registre tampon à 16 étages 35.

La lecture du registre tampon 35 est autorisée directement par une touche particulière du clavier 32 à travers un fil 322. Cette lecture sera commandée chaque fois que l'un des mots composant le canal C₂ est modifié.

Par contre, la lecture du contenu A ou S du registre tampon 34 s'effectue par l'intermédiaire d'un circuit d'autorisation de lecture à portes logiques 36. Le circuit 36 reçoit du clavier 32 une impulsion d'autorisation de lecture du registre 34, via un fil 323, et le bit de sélection SEL distinguant un mot A d'un mot S dans le canal Ci, via un fil 324 du bus 320. Le fil 324 sert également à sélectionner les afficheurs 33S et 33A. Le circuit d'autorisation de lecture 36 reçoit également les bits de validation va et vs sur deux fils 37 et 38 du bus de sortie 51₄ du démodulateur 50₄ assigné au canal c₄. Les autorisations de lecture sont ànalo- gues pour les mots A et S. Par exempte, si le pointage est relatif au site S, l'opérateur affiche à partir du clavier 33 la valeur de S désirée et après sélection de la touche site correspondant à SEL = 0, le mot S est écrit dans le registre 34 et affiché dans l'afficheur 33S. La transmission du mot S de 3 vers 6 ne s'effectuera que si vs sur le fil 38 est à l'état 0; dans l'affirmative le mot S + SEL + AAR est lu dans le registre 34 et transmis au modulateur 30₁. Ceci évite toute fausse manoeuvre; si vs = 1 la tourelle est en mouvement en site et aucune nouvelle valeur de site ne peut être transmise. Les informations de »validation« va, vs ne peuvent pas interdire l'envoi d'un nouveau mot de commande vers le registre 35 et le modulateur 30₂.

Le dispositif d'affichage 52 du circuit de réception 5 présente un afficheur à segments 520, deux galvanomètres 521 et 522 et six voyants 524 à 529. Les illuminations des voyants 524 à 529 sont dépendantes des états des bits respectifs m/a, vs, va, aut, exp et mes qui sont convoyés par le quatrième canal c₄ et qui sont délivrés par le bus de sortie 51₄ du démodulateur 50₄. Les deux galvanomètres 521 et 522 indiquent les valeurs analogiques des gains g₁ et g₂ dans les voies à haute fréquence HF, et HF₂. Chacun d'eux est relié à 8 fils correspondants du bus de sortie 51₃ du démodulateur 50₃ affecté au troisième canal c₃, à travers un convertisseur numérique-analogique respectif 531, 532.

L'afficheur 520 est propre à indiquer la valeur instantanée du site s ou de l'azimut a et l'un des niveaux analogiques nbf₁, nbf₂, nv₁ et nv₂ mesurés par les détecteurs 17₁, 17₂, 18₁ et 18₂ inclus dans le relais hertzien. Le bus de sortie 51₅ du démodulateur 50₅ est relié à l'afficheur 520.

Avant de décrire une procédure de pointage »manuelle«, on se réfère à la fig. 4 qui représente l'un des systèmes d'asservissement 8S, 8A des motoréducteurs 11S, 11A, qui sont identiques. Un système 8 consiste en une chaîne directe et en deux chaînes de retour pour la régulation à la fois en vitesse et en position (site ou azimut). La chaîne directe comprend un amplificateur 80 précédant le motoréducteur 11. La première chaîne de retour comporte une génératrice tachymétrique 81, un intégrateur 82 et un atténuateur 83 à coefficient d'atténuation k₁. La seconde chaîne de retour comporte le potentiomètre de recopie 13 suivi d'un atténuateur 84 à coefficient d'atténuation k₂. L'entrée du système d'asservissement reçoit la valeur analogique de la consigne, site S ou azimut A, à travers un convertisseur numérique-analogique 85 pour l'appliquer à l'entrée directe du différenciateur 86 produisant le signal d'erreur ε appliqué à l'amplificateur 80; les sorties des deux chaînes de retour sont reliées aux entrées inverses du différenciateur 86.

Le motoréducteur 11 est mis sous tension à travers l'interrupteur 14 commandable par le fil 611. La sortie du motoréducteur 11 constitue l'arbre tournant correspondant 10.

La sortie du potentiomètre 13 indique la valeur analogique instantanée vraie de la position, en site s ou en azimut a, qui est mémorisée cycliquement dans la mémoire correspondante 42 à travers un convertisseur analogique-numérique 87. Le bit de validation, vs ou va, est obtenu à la sortie 615 d'un comparateur 88 qui compare le signal d'erreur _{F} à une valeur de seuil prédéterminée εₘ; la sortie du comparateur est à vs ou va = 0 si |ε| ≤ εₘ.

En se reportant maintenant à la fig. 3, la partie de l'installation de télécommande du côté de la tourelle est organisée autour d'une unité de commande 61. L'unité 61 inclut un calculateur principalement utilisé pour la procédure de pointage dite automatique, comme on le verra par la suite.

Le circuit de réception 6 comprend deux registres tampons 621 et 622 dans lesquels sont transférés les mots de données qui ont été transmis dans les canaux C, et C₂ et qui ont été démodulés par les démodulateurs 60, et 60₂. L'unité 61 lit .cycliquement via le bus 610 le contenu des registres 621 et 622 afin de vérifier d'abord si le mot AAR est égal à son adresse, puis si des modifications sont intervenues dans les données transmises. Le circuit de réception 6 comprend également deux registres tampons 63S et 63A qui sont reliés aux antrées des convertisseurs 85A, 85B des systèmes d'asservissement en site 8S et en azimut 8A, respectivement. Le contenu de chacun des registres 63S et 63A est délivré par l'unité 61 chaque fois que la valeur transmise, A ou S, dans le canal Ci a été modifiée et lorsque le bit de validation correspondant est à l'état zéro, ce qui indique l'état de repos de la tourelle.

Préalablement à toute phase élémentaire de pointage, l'opérateur transmet par l'intermé diaire du clavier 32 (fig. 2) le mot d'adresse AAR et le bit M. En réponse au bit de marche M, l'unité 61 fermer via les fils 611S et 611A, les interrupteurs 14S et 14A qui mettent sous tensions les organes électriques de la tourelle 11S et 11A. Si l'opérateur sélectionne un pointage en site par exemple, un mot S + SEL est enregistré dans le registre tampon 621. Suite à la modification du contenu du registre 621 et à la lecture du bit SEL, et si le bit de validation vs est à l'état zéro, l'unité 61 ordonne le transfert du mot S dans le registre 63S via le bus de transfert 612S. La réception du bit de validation vs = 1 par le dispositif d'affichage 52 (fig. 2) signale à l'opérateur que la tourelle peut procéder à un pointage élémentaire, ici en site. Le bit de pointage AUT est alors introduit dans le canal C₂ et provoque la phase de pointage élémentaire en site sous la commande de l'unité 61. La base de temps de celle-ci ordonne la lecture du contenu du registre 63S, via un fil 614S. Le contenu du registre 63S est appliqué au système d'asservissement 8S afin que l'arbre 10S tourne jusqu'à ce que le système 8S soit stabilisé à la position S = s au dizième de degré près et que le comparateur 88S indique vs = 0, c'est-à-dire|ε| < εₘ. Le bit de validation vs est transféré, via un fil 615S à l'unité 61 qui délivre le bit de fin de pointage aut = 0 dans le canal c₄ ainsi que le bit de validation vs = 0 via un bus 615 et une mémoire 44.

Une procédure élémentaire de pointage pour l'azimut se fait d'une manière analogue par l'intermédiaire de fils et bus de commande 611A à 615A qui ont des rôles équivalents aux fils et bus 611 S à 615S respectivement. Egalement, l'opérateur peut procéder simultanément à deux procédures élémentaires de pointage en site et en azimut, selon un autre mode de réalisation.

Le circuit d'émission 4 comporte une mémoire 44 qui mémorise toutes les données affectées au canal _{C4} et dont les contenus des différentes cellules sont rafraîchis périodiquement par l'unité 61, via le bus 615, en réponse à une quelconque modification soit des contenus des registres tampon 621 et 622, soit de l'évolution du pointage de la tourelle. A chaque période, le contenu de la mémoire 44 est introduit dans le canal _{C4} à travers le bus d'entrée à 16 fils 45₄ du modulateur 40₄.

Le circuit d'émission 4 inclut également trois convertisseurs analogiques-numériques 431, 432 et 433. Les deux premiers 431 et 432 transmettant les valeurs numériques gi et g₂ aux bus d'entrées à 2 x 8 fils 45₃ du modulateur 40₃, à travers deux jeux de huit portes ET 46₁ et 46₂. Ces portes sont ouvertes périodiquement, via le fil 616, par l'unité 61 à la même cadence que celle décriture et de lecture de la mémoire 44.

La fréquence d'écriture des mémoires 42s et 42a est celle de lecture des registres tampons 63S et 63A transmise par les fils 614S et 614A, tandis que leur fréquence d'écriture est celle d'écriture et de lecture de la mémoire 44 ainsi que d'ouverture des portes 46₁, 46₂ et d'un jeu de portes ET 46₅. Ce dernier jeu de portes dessert les bus de sorties des mémoires 42s et 42a ainsi que les sorties des détecteurs de niveau 17₁, 17₂, 18, et 18₂ à travers un circuit OU analogique 47 et le troisième convertisseur analogique-numérique 433. La sortie des portes ET 46₅ est reliée au bus d'entrée à 16 fils 45₅ du modulateur 40₅. Comme déjà dit, seulement l'un des résultats de mesure délivré par les organes 42s, 42a, 17₁, 18, et 17₂, 18₂ est introduit dans le canal c₅ en réponse à l'adresse contenue dans le mot de demande de lecture DLEC. Pour cette sélection, l'unité 61 commande en lecture l'un de ces organes par l'intermédiaire d'un bus d'adressage 617 relié également aux interrupteurs 15 et 16.

Il sera noté que les organes de commandes manuelles de l'antenne réceptrice 1, n'appartenant pas au cadre de l'invention, peuvent coopérer avec l'unité de commande 61 afin qu'une équipe d'entretien puisse déconnecter l'unité de commande ou l'utiliser à des fins de mesure in situ ou en relation avec les appareils d'un véhicule éloigné à antenne émettrice.

Selon la réalisation de l'installation de télécommande qui vient d'être décrite, la procédure de pointage de l'antenne réceptrice s'effectue étape par étape, par transmission des paramètres dans les canaux C₁ et C₂ au gré de l'opérateur. En d'autres termes, la procédure élémentaire précédente consiste à pointer l'antenne réceptrice 1 du relais hertzien strictement à la position souhaitée. Celle-ci ne correspond pas a fortiori à l'optimum de puissance reçue et doit être suivie généralement de plusieurs procédures élémentaires de pointage afin d'obtenir le gain minimal. Le pointage optimum qui correspond pour chaque paramètre de positionnement, site ou azimut, à un gain minimal peut être réalisé également automatiquement selon une seconde réalisation. Ce pointage est effectué sous la commande d'un calculateur tel qu'un microprocesseur, qui est inséré dans l'unité de commande 61 (fig. 3) du côté du relais hertzien. Le début de la procédure de pointage automatique est analogue à celui d'une procédure de pointage élémentaire précédente c'est-à-dire jusqu'à l'ordre de lecture du registre tampon 63S ou 63A. Cependant, contrairement à la réalisation précédente, l'unité 61 n'ordonne plus sur le bus 616 la transmission cyclique de données à travers les canaux retour c₃, c₄ et c₅ pendant la procédure de pointage automatique. Au cours de celle-ci, l'unité 61 reçoit en permanence le gain de puissance reçue g₁ ou g₂, via les bus de sortie du convertisseur analogique-numérique 431 ou 432, et la position instantanée sélectionnées ou a, via les bus de sortie des convertisseurs analogiques-numérique 87 du système d'asservissement 8S ou 8A.

La procédure d'optimisation automatique réalisée par le calculateur de l'unité 61 est la suivante pour l'un des paramètres de positionnement, par exemple le site S. L'opérateur frappe une valeur initiale Sₒ sur le clavier 32, qui correspond approximativement à la valeur réelle S_{R} du site de la ligne de visée entre les antennes 1 et 2 et qui est déduite par un relevé topographique sur cartes. Une touche spéciale est enfoncée pour commander une séquence automatique de pointage optimum. Après réception notamment de Sₒ, SEL = 0, AUT = 1, à travers les canaux aller C, et C₂, comme pour une procédure de pointage élémentaire précédente, l'unité 61 effectue successivement quatre telles procédures de pointage élémentaire, en référence à la fig. 5.
a) Après la réception du paramètre Sₒ, le calculateur de l'unité 61 reçoit une valeur de gain Gₒ pour la voie à haute fréquence sélectionnée HF₁ ou HF₂, à travers le bus de sortie du convertisseur 431 ou 432, lorsque le système d'asservissement a calé la tourelle à s = Sₒ, ce qui correspond à la fin de la première procédure de pointage.
b) Le calculateur provoque une variation négative (ou positive) ΔS en site par calcul d'une nouvelle valeur de site S₁ = S₀ + ΔS; le taux de variation ΔS est défini telle gain G, correspondant à S₁ est égal à kG₀, où k est un nombre prédéterminé supérieur à l'unité; le calculateur reçoit en fin de cette seconde procédure de pointage la valeur du gain G₁ pour la voie HF sélectionnée en résponse au positionnement de l'antenne réceptrice 1 à s = S₁; la valeur G₁ est mémorisée.
c) L'unité 61 prvoque ensuite une troisième procédure de pointage automatique, par variation positive (ou négative) de la valeur de site s jusqu'à ce que le gain soit de nouveau égal à la valeur mémorisée G₁. Cette valeur correspond alors à une valeur de site s = S₂.
d) Sachant que la courbe G = f(s) est symétrique par rapport à l'optimum, comme montré à la fig. 5, le calculateur procédera au calcul du site Sm qui correspond au gain minimal Gm et qui est la moyenne arithmétique de S₁ et S₂:

Un quatrième pointage automatique est alors commandé par l'unité 61 afin que l'antenne réceptrice 1 soit en visée directe avec l'antenne émettrice 2, c'est-à-dire ait un angle de site égal à S_{m =} S_{R}.

On procède ensuite d'une manière analogue pour le pointage optimum en azimut. Cependant les pointages optimums en site et en azimut peuvent être commandés successivement après que l'opération ait indiqué des valeurs initiales Sₒ et Aₒ, selon une autre variante.

On notera qu'en l'absence du calculateur de l'unité 61, l'opérateur contrôle successivement les quatre dernières procédures de pointage élémentaire.

Enfin d'autres variantes peuvent être conçues dans le cadre des revendications annexées, en ce qui concerne notamment le nombre et le mode de transmission de données.

L'adresse précitée AAR de l'antenne réceptrice est destinée à sélectionné l'un des relais hertziens selon l'invention dans une même région, ou dans des régions différentes par un seul véhicule à antenne émettrice. Réciproquement, plusieurs véhicules peuvent faire appel au même relais hertzien. Dans ce cas, chaque antenne émettrice et le relais hertzien transmettant l'adresse propre au véhicule en même temps que chaque message. L'unité 61 du relais hertzien établira une priorité de pointage entre les véhicules, et chaque véhicule ne visualisera que les données qui lui sont propres.

Les canaux télégraphiques aller Ci, C₂ et retour c₃, c₄, c₅ peuvent être rassemblés en un seul canal bidirectionnel ce qui permet de ménager une voie phonique dans la voie radiotéléphonique. Par exemple, le canal télégraphique unique est normalisé à 200 bauds et à bande passante égale à 480 Hz, centrée sur la fréquence 2,4 kHz. La voie phonique est filtrée dans une bande comprise entre 0,3 et 2 kHz.

## Revendications

1. Installation de télécommande du pointage d'une antenne réceptrice (1) à partir du lieu d'une antenne émettrice (2), l'antenne réceptrice tournant autour d'une première direction prédéterminée (10S) sous la commande de premiers moyens moteurs (8S), caractérisée en ce qu'elle comprend:
- des premiers moyens (3) sis à l'antenne émettrice pour élaborer et transmettre un premier angle de rotation et des premières directives d'avance (M/A, AUT) des premiers moyens moteurs (8S) à travers une liaison numérique aller (7);
- des premiers moyens (6) sis à l'antenne réceptrice pour recevoir le premier angle de rotation et les premières directives à travers la liaison aller et pour commander par les premiers moyens moteurs (8S) la rotation de l'antenne réceptrice (2) jusqu'au pointage selon ledit premier angle;
- des seconds moyens (4) sis à l'antenne réceptrice pour transmettre à travers une liaison numérique retour (7) le gain de puissance (g) délivré par les organes de commande automatique de gain (19) existants dans une voie de réception (HF) de l'antenne réceptrice (1); et
- des seconds moyens (5) sis à l'antenne émettrice pour recevoir à travers la liaison retour (7) et visualiser le gain de puissance (^{g})^{.}

2. Installation conforme à la revendication 1, dans laquelle l'antenne réceptrice (1) tourne autour d'une seconde direction prédéterminée (10A) sous la commande de seconds moyens moteurs (8A), caractérisée en ce que les pre miers moyens de transmission (3) peuvent transmettre aux premiers moyens de réception (6) à travers la liaison aller (7) le premier angle de rotation (S) et les premières directives ou un second angle de rotation (A) et des secondes directives d'avance (M/A, AUT) des seconds moyens moteurs (8A) ainsi qu'un mot de sélection (SEL) des premiers et seconds moyens moteurs dès que les seconds moyens de réception (5) ont reçu un mot (vs; va) de fin de pointage suivant le premier ou second angle de rotation (S; A) qui est délivré par les premiers ou seconds moyens moteurs (8S; 8A) à travers les seconds moyens de transmission (4) et la liaison retour (7).

3. Installation conforme à la revendication 2, caractérisée en ce que chaque moyen moteur (8) consiste en un système d'asservissement comprenant une chaîne directe qui inclut un motoréducteur (11) de rotation autour de la direction prédéterminée (10), une chaîne retour tachymétrique (81) et une chaîne retour de positionnement (13), un comparateur (88) du signal d'erreur du système d'asservissement à un seuil prédéterminé pour délivrer un mot de fin de pointage (vs; va), et des moyens (77) reliés à la chaîne retour de positionnement pour délivrer la valeur instantanée dudit angle.

4. Installation conforme à l'une des revendications 2 ou 3, caractérisée en ce que les premiers moyens de transmission comprennent des moyens (33) pour visualiser l'angle de rotation et/ou des directives relatives à la mise sous tension (M/A) et/ou la commande automatique (AUT) des moyens moteurs (8S; 8A).

5. Installation conforme à l'une des revendications 1 à 4, caractérisée en ce que les liaisons numériques aller et retour (7) consistent en une liaison téléphonique bidirectionnelle (73 à 76) terminée par des modems (30 à 60).

6. Installation conforme à la revendication 5, caractérisée en ce que, dans la liaison aller, l'angle de rotation et les directives sont convoyés dans des premier et second canaux numériques à déplacement de fréquence (Ci, C₂) et en ce que, dans la liaison retour, le gain de puissance est convoyé dans un troisième canal à déplacement de fréquence (c₃).

7. Installation conforme à la revendication 6 lorsqu'elle dépend de la revendication 2, caractérisée en ce que le mot de sélection des moyens moteurs (SEL) est convoyé dans le premier canal (Ci) et en ce que le mot de pointage (vs; va) est convoyé dans un quatrième canal à déplacement de fréquence (_{C4}) dans la liaison retour.

8. Installation conforme à la revendication 5, caractérisée en ce que toutes les données et directives transmises sont convoyées dans un unique canal télégraphique conjoint à une voie phonique, tous deux compris dans la bande téléphonique.

9. Installation conforme à l'une des revendications 2 à 8, caractérisée en ce que les seconds moyens de réception comprennent des moyens (524 à 529) pour visualiser au moins l'état de mise sous tension (m/a) des moyens moteurs (11 S, 11A) et/ou l'état de mise en rotation (vs, va, aut) de l'antenne réceptrice par les moyens moteurs autour de la direction prédéterminée (10S; 10A).

10. Installation conforme à l'une des revendications 1 à 9, caractérisée en ce que les gains de puissance (g₁; g₂) délivrés par des moyens de commande automatique de gain (19₁; 19₂) insérés dans plusieurs voies de réception (HF₁; HF₂) de l'antenne réceptrice (2) sont émis en permanence à travers des convertisseurs analogiques-numériques (431; 432) et des moyens de modulation (40₃) des seconds moyens de transmission et sont visualisés dans les seconds moyens de réception (5) par des galvanomètres à travers des moyens de modulation (50₃) et des convertisseurs numériques-analogiques (531; 532).

11. Installation conforme à l'une des revendications 1 à 10, caractérisée en ce que les premiers moyens de réception (3) commandent la transmission périodique de l'angle de rotation instantanée (s, a) par les seconds moyens de transmission (4) en réponse à la réception d'un mot d'adresse (DLEC) émis par les premiers moyens de transmission (3) et en ce que les seconds moyens de réception (5) comprennent des moyens (520) pour visualiser l'angle de rotation instantanée.

12. Installation conforme à l'une des revendications 1 à 11, caractérisée en ce que les premiers moyens de réception (3) commandent sélectivement la transmission périodique du niveau de l'un des signaux composants dans une voie ou plusieurs voies de réception (HF) de l'antenne réceptrice délivré par des moyens de détection de niveau (17; 18) en réponse à la réception d'un mot d'adresse (DLEC) émis par les premiers moyens de transmission (3) et en ce que les seconds moyens de réception (5) comprennent des moyens (520) pour visualiser le niveau du signal correspondant au mot d'adresse.

13. Installation conforme à l'une des revendications 11 ou 12 lorsqu'elles dépendent de la revendication 6, caractérisée en ce que le mot d'adresse (DLEC) est convoyé dans le second canal (C₂) et en ce que, la valeur numérique du niveau (nbf, nv) est convoyée dans un cinquième canal à déplacement de fréquence (c₅) dans la liaison retour.

14. Installation conforme à l'une des revendications 1 à 13, caractérisée en ce que les premiers et seconds moyens de transmission (3, 4) transmettent dans chaque message l'adresse (AAR) de l'antenne réceptrice (1) et en ce que les premiers moyens de réception (6) vérifient l'adresse (AAR) reçue de l'antenne réceptrice.

15. Installation conforme à l'une des revendications 1 à 14, caractérisée en ce que les premiers et seconds moyens de transmission (3, 4) transmettent dans chaque message l'adresse de l'antenne émettrice (2) et en ce que les seconds moyens de réception (5) vérifient l'adresse reçue de l'antenne émettrice.

16. Installation conforme à l'une des revendications 1 à 15, caractérisée en ce que les premiers moyens de réception (6) et les seconds moyens de transmission (4) sont contrôlés par des moyens (8) sis à l'antenne réceptrice pour pointer automatiquement l'antenne réceptrice (1) selon un procédé d'optimisation automatique de gain de puissance reçue à partir d'un angle de rotation initial (So).

17. Procédé d'optimisation de gain de puissance mis en oeuvre par les moyens de pointage automatique (8) selon la revendication 16, caractérisée en ce que:
a) l'antenne réceptrice (1) est pointée approximativement sur l'antenne émettrice (2) à partir de relevé topographique, audit angle de rotation initial Sₒ correspondant à un gain Go;
b) l'antenne réceptrice est pointée à un angle et le gain Gi correspondant est mémorisé; ΔS est définie telle que G, = kGo où k est un nombre prédéterminé supérieur à l'unité;
c) l'antenne réceptrice est pointée pas-à-pas par viariation de l'angle de Si à une valeur S₂ symétrique de Si par rapport à l'optimum Sm telle que pour la valeur S₂, le gain soit égal à la valeur mémorisée de G₁; et
d) l'antenne réceptrice est pointée à l'angle Sₘ correspondant au gain minimal Gₘ tel que:

## Patentansprüche

1. Fernsteuerungsanlage zur Ausrichtung einer Empfangsantenne (1) auf eine Sendeantenne (2), wobei die Empfangsantenne sich um eine erste vorgegebene Achse (10S) unter der Steuerung einer ersten Antriebseinrichtung (8S) dreht, dadurch gekennzeichnet, daß sie folgende Teile aufweist:
- eine erste, der Sendeantenne zugeordnete Einrichtung (3) zum Vorgeben und Übertragen eines ersten Drehwinkels und erster Laufbefehle (M/A, AUT) für die erste Antriebseinrichtung (8S) über eine digitale Hinwegverbindung (7);
- eine erste, der Empfangsantenne zugeordnete Einrichtung (6) zum Empfangen des ersten Drehwinkels und der ersten Befehle über die Hinwegverbindung und zum Steuern der Drehung der Empfangsantenne (1) durch die erste Antriebseinrichtung (8S) bis zur Ausrichtung gemäß diesem ersten Drehwinkel;
- eine zweite, der Empfangsantenne zugeordnete Einrichtung (4) zur Übertragung des durch die in einer Empfangsstrecke (HF) der Empfangsantenne bestehenden automatischen Leistungssteuerorgane (19) gelieferten Leistungsgrades (g) über eine digitale Rückwegverbindung (7);
- eine zweite, der Sendeantenne zugeordnete Einrichtung (5) zum Empfangen des Leistungsgrades (g) über die Rückwegverbindung (7) und zu ihrer Darstellung.

2. Fernsteuerungsanlage nach Anspruch 1, in welcher sich die Empfangsantenne (1) um eine zweite vorgegebene Achse (10A) unter der Steuerung einer zweiten Antriebseinrichtung (8A) dreht, dadurch gekennzeichnet, daß die erste Übertragungseinrichtung (3) den ersten Drehwinkel (S) und die ersten Befehle oder einen zweiten Drehwinkel (A) und zweite Laufbefehle (M/A, AUT) der zweiten Antriebseinrichtung (8A) über die Hinwegverbindung (7) auf die erste Empfangseinrichtung (6) sowie ein Wort (SEL) zur Wahl der ersten und zweiten Antriebseinrichtung, sobald die zweite Empfangseinrichtung (5) ein Wort (vs; va) zum Ende der Ausrichtung gemäß dem ersten oder zweiten Drehwinkel (S; A) erhalten hat, das von der ersten oder zweiten Antriebseinrichtung (8S; 8A) über die zweite Übertragungseinrichtung (4) und die Rückwegverbindung (7) geliefert wird, übertragen kann.

3. Fernsteuerungsanlage nach Anspruch 2, dadurch gekennzeichnet, daß jede Antriebseinrichtung (8) aus einem Folgesystem besteht, das eine direkte Kette aufweist, die ein Motorgetriebe (11) für die Drehung um die vorgegebene Achse (10), eine tachymetrische Rückkette (81) und eine Rückkette (13) für die Positionierung, eine Stufe (88) zum Vergleichen des Fehlersignals des Folgesystems mit einem vorgegebenen Schwellwert zur Abgabe eines das Ende der Ausrichtung anzeigenden Wortes (vs; va), und eine mit der Rückkette für die Positionierung verbundene Einrichtung (77) zur Lieferung des augenblicklichen Wertes des Drehwinkels umfaßt.

4. Fernsteuerungsanlage nach Anspruch 2 oder 3, dadurch gekennzeichnet, daß die erste Übertragungseinrichtung eine Einrichtung (33) zur Darstellung des Drehwinkels und/oder der Befehle in bezug auf das Unterspannungsetzen (M/A) und/oder die automatische Steuerung (AUT) der Antriebseinrichtungen (8S; 8A) aufweist.

5. Fernsteuerungsanlage nach einem der Ansprüche 1 bis 4, dadurch gekennzeichnet, daß die digitalen Hinweg- und Rückwegverbindungen (7) aus einer in beiden Richtungen betreibbaren Telefonverbindung (73 bis 76) bestehen, die durch Modems (30 bis 60) abgeschlossen ist.

6. Fernsteuerungsanlage nach Anspruch 5, dadurch gekennzeichnet, daß in der Hinwegverbindung der Drehwinkel und die Befehle in ersten und zweiten Digitalkanälen (C₁, C₂) mit Frequenzverschiebung übermittelt werden, und daß in der Rückwegverbindung der Leistungsgrad in einem dritten Kanal (c₃) mit Frequenzverschiebung übermittelt wird.

7. Fernsteuerungsanlage nach Anspruch 6, wenn er vom Anspruch 2 abhängt, dadurch gekennzeichnet, daß das Wort (SEL) zur Wahl der Antriebseinrichtung im ersten Kanal (C,) und das Wort (vs; va) zur Beendigung der Ausrichtung in einem vierten Kanal (_{C4}) mit Frequenzverschiebung in der Rückwegverbindung übertragen werden.

8. Fernsteuerungsanlage nach Anspruch 5, dadurch gekennzeichnet, daß alle übertragenen Werte und Befehle über einen einzigen Telegraphenkanal geleitet werden, der mit einer Sprechverbindungsstrecke gekoppelt ist, wobei alle beide im Telefonbandbereich liegen.

9. Fernsteuerungsanlage nach einem der Ansprüche 2 bis 8, dadurch gekennzeichnet, daß die zweite Empfangseinrichtung Mittel (524 bis 529) zur Darstellung mindestens des Zustandes der Unterspannungsetzung (m/a) der Antriebseinrichtung (11S, 11A) und/oder des Zustandes des Indrehungsetzens (vs, va, aut) der Empfangsantenne durch die Antriebseinrichtung um die vorgegebene Achse (10S; 10A) aufweist.

10. Fernsteuerungsanlage nach einem der Ansprüche 1 bis 9, dadurch gekennzeichnet, daß die von der automatischen Leistungssteuereinrichtung (19₁; 19₂), die in mehrere Empfangsstrecken (HF" HF₂) der Empfangsantenne (2) eingefügt ist, gelieferten Leistungsgradwerte (gi; g₂) dauernd über Analog/Digital-Umsetzer (431; 432) und Modulationsmittel (40₃) der zweiten Übertragungseinrichtung ausgesandt werden und in der zweiten Empfangseinrichtung (5) mittels Galvanometern über Modulationsmittel (50₃) und Digital/Analog-Umsetzer (531; 532) sichtbar gemacht werden.

11. Fernsteuerungsanlage nach einem der Ansprüche 1 bis 10, dadurch gekennzeichnet, daß die erste Empfangseinrichtung (3) die periodische Übertragung des augenblicklichen Drehwinkels (s, a) durch die zweite Übertragungseinrichtung (4) in Abhängigkeit vom Empfang eines Adressenwortes (DLEC), das durch die erste Übertragungseinrichtung (3) ausgestrahlt wird, steuert, und daß die zweite Empfangseinrichtung (5) Mittel (520) zur Darstellung des augenblicklichen Drehwinkels aufweist.

12. Fernsteuerungsanlage nach einem der Ansprüche 1 bis 11, dadurch gekennzeichnet, daß die erste Empfangseinrichtung (3) wahlweise die periodische Übertragung des Pegels von einem der zusammengesetzten Signale auf einer oder mehreren Empfangsstrecken (HF) der Empfangsantenne steuert, der durch Einrichtungen (17; 18) zur Pegelfeststellung in Abhängigkeit vom Empfang eines Adressenwortes (DLEC), das von der ersten Übertragungseinrichtung (3) ausgesandt wird, geliefert wird, und daß die zweite Empfangseinrichtung (5) Mittel (520) zur Darstellung des dem Adressenwort entsprechenden Signalpegels aufweist.

13. Fernsteuerungsanlage nach Anspruch 11 oder 12, wenn sie vom Anspruch 6 abhängig sind, dadurch gekennzeichnet, daß das Adressenwort (DLEC) im zweiten Kanal (C₂) übertragen wird und daß der digitale Wert des Pegels (nbf, nv) in einem fünften Kanal (c₅) mit Frequenzverschiebung in der Rückwegverbindung geführt ist.

14. Fernsteuerungsanlage nach einem der Ansprüche 1 bis 13, dadurch gekennzeichnet, daß die erste und zweite Übertragungseinrichtung (3, 4) in jeder Botschaft die Adresse (AAR) der Empfangsantenne (1) übertragen und daß die erste Empfangseinrichtung (6) die von der Empfangsantenne erhaltene Adresse (AAR) feststellt.

15. Fernsteuerungsanlage nach einem der Ansprüche 1 bis 14, dadurch gekennzeichnet, daß die erste und zweite Übertragungseinrichtung (3, 4) in jeder Botschaft die Adresse der Sendeantenne (2) übertragen, und daß die zweite Empfangseinrichtung (5) die von der Sendeantenne erhaltene Adresse feststellt.

16. Fernsteuerungsanlage nach einem der Ansprüche 1 bis 15, dadurch gekennzeichnet, daß die erste Empfangseinrichtung (6) und die zweite Übertragungseinrichtung (4) durch eine der Empfangsantenne zugeordnete Einrichtung (8) gesteuert sind, um die Empfangsantenne (1) entsprechend einem Verfahren der automatischen Optimierung des empfangenen Leistungsgrades, ausgehend von einem Anfangsdrehwinkel (Sₒ), automatisch auszurichten.

17. Verfahren zur Optimierung des Leistungsgrades, ausgeführt durch die automatische Ausrichteinrichtung (8) nach Anspruch 16, gekennzeichnet durch die Verfahrensschritte:
a) ungefähres Ausrichten der Empfangsantenne (1) auf die Sendeantenne (2) entsprechend der topographischen Lage, wobei der Ausgangsdrehwinkel Sₒ einem Leistungsgrad Go entspricht;
b) Ausrichten der Empfangsantenne auf einen Winkel und Speichern des zugehörigen Leistungsgrades Gₗ; wobei ΔS so definiert ist, daß G, = kGo ist, wobei k eine vorgegebene Zahl größer als 1 ist;
c) schrittweises Ausrichten der Empfangsantenne durch Veränderung des Winkels von S₁ auf einen Wert S₂, der in bezug auf das Optimum Sₘ symmetrisch zu Si liegt, dergestalt, daß für den Wert S₂ der Leistungsgrad gleich dem gespeicherten Wert von G, ist;
d) Ausrichten der Empfangsantenne auf den Winkel Sₘ, der dem minimalen Leistungsgrad Gₘ entspricht, so daß gilt:

## Claims

1. Remote control arrangement for pointing a receiving antenna (1) from the place of an emitting antenna (2), the receiving antenna rotating round a first predetermined direction (10S) under the control of first driving means (8S), characterized in that it comprises:
- first means (3) placed at the emitting antenna for deriving and transmitting a first rotation angle and first feed orders (M/A, AUT) for the first driving means (8S) through a forward digital link (7);
- second means (6) placed at the receiving antenna for receiving the first rotation angle and the first orders through the forward link and for controlling the rotation of the receiving antenna (2) up to the pointing according to said first angle by means of the first driving means (8S);
- second means (4) placed at the receiving antenna for transmitting, through a digital backward link (7), the power gain (g) delivered from the automatic gain control members (19) being present in a receiving channel (HF) of the receiving antenna (1); and
- second means (5) placed at the emitting antenna for receiving through the backward link (7) and visualizing the power gain (g).

2. Arrangement according to claim 1, in which the receiving antenna (1) rotates round a second predetermined direction (10A) under the control of second driving means (8A), characterized in that the first transmitting means (3) can transmit the first rotation angle (S) and the first orders or a second rotation angle (A) and second feed orders (M/A, AUT) for the second driving means (8A) as well as a word (SEL) for selecting first and second driving means to the first receiving means (6) through the forward link (7) when the second receiving means (5) have received a pointing end word (vs; va) relating to the first or second rotation angle (S; A), said word being delivered from the first or second driving means (8S; 8A) through the second transmitting means (4) and the backward link (7).

3. Arrangement according to claim 2, characterized in that each driving means (8) consists of a servocontrol system comprising a forward loop that includes a rotation motor-reducer (11) for the predetermined direction (10), a tachometric feedback loop (81) and a positioning feedback loop (13), a comparator (88) comparing the servocontrol system error signal with a predetermined threshold to provide a pointing end word (vs; va), and means (77) connected to the positioning feedback lopp for delivering the instantaneous value of said angle.

4. Arrangement according to one of claims 2 or 3, characterized in that the first transmitting means comprise means (33) for visualizing the rotation angle and/or orders relating to the switching-on (M/A) and/or the automatic control (AUT) of the driving means (8S; 8A).

5. Arrangement according to one of claims 1 to 4, characterized in that the forward and the backward digital links (7) consist of a bidirectional telephone link (73 to 76) terminated on modems (30 to 60).

6. Arrangement according to claim 5, characterized in that, in the forward link, the rotation angle and the orders are carried in first and second frequency-shift digital channels (Cᵢ, C₂) and in that, in the backward link, the power gain is carried in a third frequency-shift digital channel (C₃).

7. Arrangement according to claim 6 when depending on claim 2, characterized in that the first driving means selecting word (SEL) is carried in the first channal (C₁) and in that the pointing word (vs; va) is carried in a fourth frequency-shift channal (_{C4}) in the backward link.

8. Arrangement according to claim 5, characterized in that all the transmitted data and orders are carried in a single telegraph channel with an audio channel, both included in the telephone band.

9. Arrangement according to one of claims 2 to 8, characterized in that the second receiving means comprise means (524 to 529) for visualizing at least the switching-on state (m/a) of the driving means (11S, 11A) and/or the rotating state (vs, va, aut) of the receiving antenna by the driving means round the predetermined direction (10S; 10A).

10. Arrangement according to one of claims 1 to 9, characterized in that the power gains (gₗ; g₂) delivered from automatic gain control means (19ᵢ, 19₂) interconnected in several receiving channels (HF₁; HF₂) of the receiving antenna (2) are permanently emitted through analg-to-digital converters (431; 432) and modulating means (40₃) of the second transmitting means and are visualized by galvanometers through modulating means (50₃) and digital-to-analog converters (531; 532) in the second receiving means (5).

11. Arrangement according to one of claims 1 to 10, characterized in that the first receiving means (3) control the periodical transmission of the instantaneous rotation angle (s, a) from the second transmitting means (4) in response to an address wird (DLEC) emitted from the first transmitting means (3) being received and in that the second receiving means (5) comprise means (520) for visualizing the instantaneous rotation angle.

12. Arrangement according to one of claims 1 to 11, characterized in that the first receiving means (3) selectively control the periodical transmission of the level of one of component signals in one or several receiving channels (HF) of the receiving antenna delivered from level detecting means (17; 18) in response to an address word (DLEC) emitted from the first transmitting means (3) being received and in that the second receiving means (5) comprise means (520) for visualizing the level of the signal corresponding to the address word.

13. Arrangement according to one of claims 11 to 12 when depending on claim 6, characterized in that the address word (DLEC) is carried in the second channel (C₂) and in that the digital level value (nbf, nv) is carried in a fifth frequency-shift channel (c₅) in the backward link.

14. Arrangement according to one of claims 1 to 13, characterized in that the first and second transmitting means (3, 4) transmit the receiving antenna (1) address (AAR) in each message and in that the first receiving means (6) check the received address (AAR) of the receiving antenna.

15. Arrangement according to one of claims 1 to 14, characterized in that the first and second transmitting means (3, 4) transmit the emitting antenna (2) address in each message and in that the second receiving means (5) check the received address of the emitting antenna.

16. Arrangement according to one of claims 1 to 15, characterized in that the first receiving means (6) and the second transmitting means (4) are controlled by means (8) placed at the receiving antenna for automatically pointing the receiving antenna (1) according to a power gain automatical optimization method from an initial rotation angle (So).

17. Power gain automatical optimization method carried out by the automatical pointing means (8) according to claim 16, characterized in that:
a) the receiving antenna (1) is approximatively pointed to the emitting antenna (2) by means of a topographic survey, for said initial rotation angle So corresponding to a gain Go;
b) the receiving antenna is pointed for an angle and corresponding gain G, is stored; 4S is defined such as G, = kGₒ, where k is a predetermined number greater than the unity;
c) the receiving antenna is step-by-step pointed by adjusting the angle of S, to the value S₂ symmetrical of S₁ about optimum Sm such as the gain for the value 5₂ equalizes the stored value of G₁; and
d) the receiving antenna is pointed for angle Sₘ, corresponding to minimal gain Gₘ such as:
